# EUROPÄISCHE PATENTANMELDUNG

(11) **EP 4 632 149 A1**
(43) Veröffentlichungstag der Anmeldung: **15.10.2025**
(21) Anmeldenummer: 25168554.1
(22) Anmeldetag: 04.04.2025
(51) Int. Cl.: E01C 19/38, E02D 3/074

(54) **BODENVERDICHTUNGSVORRICHTUNG MIT DURCH EINEN ELEKTROMOTOR ANGETRIEBENEM UNWUCHTERREGER**

(30) Priorität: 10.04.2024 DE 102024109974
(71) Anmelder: Wacker Neuson Produktion GmbH & Co. KG, 85084 Reichertshofen (DE)
(72) Erfinder: FORSTNER, Florian, 84104 Rudelzhausen (DE); UNVERDORBEN, Walter, 85229 Markt Indersdorf (DE); EIB, Dominic, 85283 Wolnzach (DE)
(74) Vertreter: Müller Hoffmann & Partner

(57) **Zusammenfassung**

Es wird eine Bodenverdichtungsvorrichtung angegeben, mit einer Obermasse (1); mit einer relativ zu der Obermasse (1) bewegbaren Untermasse (2), mit einer Bodenkontaktplatte (9) zur Bodenverdichtung; mit einer zwischen der Obermasse (1) und der Untermasse (2) wirkenden Schwingungsentkopplungsvorrichtung (3); mit wenigstens einem zu der Untermasse (2) gehörenden Unwuchterreger (10) zum Beaufschlagen der Bodenkontaktplatte (9) mit einer Unwuchtkraft; und mit einem an der Untermasse (2) vorgesehenen Elektromotor (27) zum Antreiben des Unwuchterregers (10); wobei der Unwuchterreger (10) wenigstens zwei parallel zueinander angeordnete Unwuchtwellen (21, 22) aufweist, die jeweils eine Unwuchtmasse (25, 26) tragen; und wobei der Elektromotor (27) eine Antriebswelle (28) aufweist, die baulich getrennt zu den beiden Unwuchtwellen (21, 22) vorgesehen ist.

## Beschreibung

Die Erfindung betrifft eine Bodenverdichtungsvorrichtung, insbesondere eine Vibrationsplatte bzw. Rüttelplatte.

Derartige Bodenverdichtungsvorrichtungen bzw. Vibrationsplatten sind bekannt und weisen typischerweise eine Obermasse und eine Untermasse auf, die üblicherweise durch als Schwingungsentkopplungsvorrichtung dienende Gummipuffer miteinander verbunden sind.

Bei bekannten Vibrationsplatten ist auf der Obermasse ein Antrieb in Form eines Verbrennungsmotors vorgesehen. Zudem kann eine Deichsel mit einem Führungsbügel an der Obermasse befestigt sein, mit deren Hilfe der Bediener die Vibrationsplatte steuert. Auf der Untermasse ist ein Unwuchterreger vorgesehen, der zur Erzeugung von Schwingungen dient, die über eine ebenfalls an der Untermasse vorgesehene Bodenkontaktplatte in den zu verdichtenden Boden eingeleitet werden.

Vor allem bei kleinen und mittelgroßen Vibrationsplatten wird die Leistung des Antriebsmotors mit Hilfe eines Riementriebs auf den Unwuchterreger an der Unwuchtmasse übertragen. Zudem kann an dem als Antriebsmotor dienenden Verbrennungsmotor eine Fliehkraftkupplung angeflanscht sein, damit der Unwuchterreger bei niedrigen Motordrehzahlen noch von dem Motor entkoppelt ist.

Der Unwuchterreger selbst weist häufig zwei parallel zueinander angeordnete, gegenläufig drehbare Unwuchtwellen auf, die jeweils exzentrisch angeordnete Gewichte (Unwuchtmassen) tragen, um bei Rotation der Unwuchtwellen die gewünschten Schwingungen erzielen zu können.

Durch Veränderung der Phasenlage der Unwuchtwellen zueinander, insbesondere durch Veränderung der Winkelstellung der Unwuchtwellen und damit der jeweiligen Unwuchtmassen zueinander, kann die Richtung eines resultierenden Kraftvektors verändert werden. Auf diese Weise ist eine Reversibilität der Vibrationsplatte möglich, so dass die Vibrationsplatte vorwärts und rückwärts verfahren werden kann. Zudem kann auch eine Standrüttelung erreicht werden.

Beispiele für derart aufgebaute Unwuchterreger finden sich in der DE 24 09 417 A und der DE 30 43 719 A1.

Zunehmend sind Vibrationsplatten bekannt, bei denen der Verbrennungsmotor durch einen Elektromotor ersetzt wird.

Aus der WO 2022/010999 A1 ist eine Vibrationsplatte mit einem Einwellenerreger bekannt. Der Einwellenerreger kann äußerst kompakt gebaut werden, sodass auf der Bodenkontaktplatte noch Raum für einen als Antrieb dienenden Elektromotor besteht.

In der DE 10 2020 102 949 A1 wird eine Vibrationsplatte beschrieben, bei der ein als Antriebsmotor dienender Elektromotor direkt in den an der Untermasse befindlichen Unwuchterreger integriert ist. Dabei sind keine Kraftübertragungswege vom Elektromotor zum Unwuchterreger erforderlich. Der dort beschriebene Aufbau ist äußerst kompakt und hat sich in der Praxis bewährt.

Hierbei dient die Motorwelle, also die Welle des Elektromotors, gleichzeitig auch als eine der Unwuchtwellen. Die beiden Unwuchtwellen sind mit Hilfe von jeweiligen Zahnrädern gegenläufig drehbar miteinander gekoppelt. Da der Elektromotor direkt auf der Unwuchtwelle sitzt, wird der Durchmesser dieser Unwuchtwelle und damit auch der Abstand der beiden Unwuchtwellen zueinander durch den Statordurchmesser des Elektromotors bestimmt. Da sich der Statordurchmesser nicht beliebig verringern lässt, entsteht ein relativ hoher Achsabstand zwischen den beiden Unwuchtwellen, so dass auch Zahnräder mit entsprechend großen Durchmessern erforderlich sind, was ein hohes Gewicht sowie großen Bauraum zur Folge haben kann. Die großen Durchmesser der Zahnräder können zudem zu hohen Umlaufgeschwindigkeiten am Umfang der Zahnräder und damit höheren Betriebsgeräuschen führen.

Der Erfindung liegt die Aufgabe zugrunde, eine Bodenverdichtungsvorrichtung anzugeben, bei der die Baugröße des Unwuchterregers verringert werden kann und bei der der als Antriebsmotor dienende Elektromotor dennoch auf der Untermasse verbleiben kann.

Die Aufgabe wird erfindungsgemäß durch eine Bodenverdichtungsvorrichtung mit den Merkmalen von Anspruch 1 gelöst. Vorteilhafte Ausgestaltungen sind in den abhängigen Ansprüchen angegeben.

Es wird eine Bodenverdichtungsvorrichtung angegeben, mit einer Obermasse; mit einer relativ zu der Obermasse bewegbaren Untermasse, mit einer Bodenkontaktplatte zur Bodenverdichtung; mit einer zwischen der Obermasse und der Untermasse wirkenden Schwingungsentkopplungsvorrichtung; mit wenigstens einem zu der Untermasse gehörenden Unwuchterreger zum Beaufschlagen der Bodenkontaktplatte mit einer Unwuchtkraft; und mit einem an der Untermasse vorgesehenen Elektromotor zum Antreiben des Unwuchterregers; wobei der Unwuchterreger wenigstens zwei parallel zueinander angeordnete Unwuchtwellen aufweist, die jeweils eine Unwuchtmasse tragen; und wobei der Elektromotor eine Antriebswelle aufweist, die baulich getrennt zu den beiden Unwuchtwellen vorgesehen ist.

Der Unwuchterreger weist somit zwei Unwuchtwellen auf. Während bei der Anordnung der DE 10 2020 102 949 A1 der Elektromotor direkt in den Unwuchterreger integriert ist, ist erfindungsgemäß der Elektromotor als eigene Komponente vorgesehen. Insbesondere ist eine Antriebswelle des Elektromotors als zusätzliche Welle zu den (beiden) Unwuchtwellen, also als separate bzw. dritte Welle, vorgesehen. Der Elektromotor ist nicht in den Unwuchterreger integriert.

Dadurch ist es möglich, den Unwuchterreger äußerst kompakt zu bauen. Insbesondere kann der Achsabstand der beiden Unwuchtwellen zueinander minimiert werden, da kein Bauraum für den Stator des Elektromotors benötigt wird. Er muss nur noch ausreichend bemessen sein, damit die gegeneinander rotierenden Unwuchtmassen auf den Unwuchtwellen den erforderlichen Bauraum haben.

Die Motorwelle des Elektromotors fungiert somit nicht als Unwuchtwelle, sondern als reine Antriebswelle.

Die Unwuchtwellen können zueinander gegenläufig drehbar gekoppelt sein. Bei einer Variante ist es möglich, dass jede Unwuchtwelle durch einen eigenen Elektromotor angetrieben wird, ohne derartige gegenläufig drehbare Kopplung.

Der Elektromotor kann ein Motorgehäuse aufweisen, das auf der Bodenkontaktplatte, insbesondere direkt auf der Bodenkontaktplatte befestigt sein kann. Alternativ kann das Motorgehäuse an einem Gehäuse des Unwuchterregers, insbesondere einem Erregergehäuse des Unwuchterregers befestigt sein. Ebenso ist es alternativ möglich, dass der Elektromotor mit seinem Motorgehäuse in dem Erregergehäuse des Unwuchterregers integriert ist, jedoch - wie oben erläutert - mit eigenständiger Antriebswelle. In all den genannten Fällen ist somit die Antriebswelle des Elektromotors separat zu den Unwuchtwellen vorhanden.

Das Motorgehäuse kann einen Stator und einen Rotor des Elektromotors wenigstens teilweise umschließen. Dabei kann die Antriebswelle des Elektromotors mit dem Rotor gekoppelt sein. Die Antriebswelle und der Rotor können einstückig zu einem Bauteil integriert sein, so dass der Rotor direkt in die Antriebswelle mündet. Alternativ ist es möglich, Antriebswelle und Rotor als zwei separate Bauelemente vorzusehen, die dann jedoch miteinander gekoppelt sein müssen.

Eine der Unwuchtwellen kann eine Antriebs-Unwuchtwelle sein, über die der Unwuchterreger antreibbar ist. Wie oben erläutert, weist der Unwuchterreger wenigstens zwei Unwuchtwellen auf, von denen eine dementsprechend als Antriebs-Unwuchtwelle ausgebildet ist. Insbesondere sind an der Antriebs-Unwuchtwelle Mittel vorgesehen, über die das Antriebs-Drehmoment in die Antriebs-Unwuchtwelle eingeleitet werden kann, um die Antriebs-Unwuchtwelle in Drehung zu versetzen. Aufgrund der Kopplung der Unwuchtwellen zueinander dreht sich daraufhin die andere Unwuchtwelle mit, jedoch in entgegengesetzter Richtung.

Es kann eine Drehmoment-Übertragungseinrichtung vorgesehen sein, zum Übertragen eines Antriebsdrehmoments von dem Elektromotor zu der Antriebs-Unwuchtwelle des Unwuchterregers. Insbesondere kann so die Motorwelle bzw. Antriebswelle des Elektromotors mit der Antriebs-Unwuchtwelle gekoppelt werden, um das Antriebsdrehmoment auf die Antriebs-Unwuchtwelle zu übertragen.

Die Drehmoment-Übertragungseinrichtung ist dementsprechend zwischen der Antriebswelle des Elektromotors und der Antriebs-Unwuchtwelle vorgesehen.

Die Drehmoment-Übertragungseinrichtung kann ausgewählt sein aus der Gruppe Zugmitteltrieb, Riementrieb, Kettenantrieb, Zahnradgetriebe, Stirnradgetriebe, Winkelgetriebe, Kardanwelle.

Dabei sind der Riemenantrieb und der Kettenantrieb jeweils Zugmitteltriebe, während Stirnradgetriebe und Winkelgetriebe auch als Zahnradgetriebe verstanden werden.

Die Drehmoment-Übertragungseinrichtung kann in geeigneter Weise gewählt werden, um einen möglichst kompakten und gleichermaßen robusten bzw. störungsunanfälligen Aufbau zu erreichen, damit das Antriebsdrehmoment vom Elektromotor zuverlässig auf den Unwuchterreger übertragen werden kann.

Die Drehmoment-Übertragungseinrichtung kann eine Drehzahländerung zwischen der Antriebswelle und der Antriebs-Unwuchtwelle bewirken. Auf diese Weise kann eine Übersetzung bzw. Untersetzung der Drehzahl möglich sein.

Bei einer Variante kann mehr als ein Elektromotor zum Antreiben des Unwuchterregers vorgesehen sein. Dabei können z.B. die jeweiligen Antriebswellen der (mehreren, insbesondere zwei) Elektromotoren die lediglich eine Antriebs-Unwuchtwelle des Unwuchterregers gemeinsam antreiben. Bei einer Variante kann für jede der Unwuchtwellen ein eigener Elektromotor als Antrieb vorgesehen sein.

Wirkungsmäßig kann zwischen den beiden Unwuchtwellen eine Phasenverstelleinrichtung vorgesehen sein, zum Verstellen der Phasenlage der beiden Unwuchtwellen zueinander. Durch das Verstellen der Phasenlage der beiden Unwuchtwellen und damit auch der von den Unwuchtwellen getragenen Unwuchtmassen kann die Ausrichtung des resultierenden Kraftvektors eingestellt werden.

Wie oben erläutert, können die beiden Unwuchtwellen zueinander gegenläufig drehbar gekoppelt sein. Diese Kopplung bewirkt eine konstante Phasenlage der beiden Unwuchtwellen zueinander. Mithilfe der Phasenverstelleinrichtung ist es jedoch möglich, die Phasenlage bedarfsweise, insbesondere aufgrund eine Steuerbefehls eines Bedieners, zu verändern, um dadurch die Richtung des resultierenden Kraftvektors zu verändern.

Die Phasenverstelleinrichtung kann dabei insbesondere in die Drehkopplung der beiden Unwuchtwellen miteinander integriert und in an sich bekannter Weise aufgebaut sein. Zum Beispiel kann sie eine Verstellhülse aufweisen, die durch die axiale Verstellung eines Schaltbolzens verdreht werden kann.

Zur Drehkopplung der beiden Unwuchtwellen miteinander und damit Bewirkung der gegenläufigen Drehung der beiden Unwuchtwellen können zwischen den beiden Unwuchtwellen zwei miteinander kämmende Zahnräder vorgesehen sein, wobei die Drehstellung eines der Zahnräder durch die diesem Zahnrad zugeordnete Verstellhülse relativ zu der dieses Zahnrad tragenden Unwuchtwelle verändert werden kann, um die Phasenverstellung zu bewirken.

Die Funktionsweise einer derartigen Phasenverstelleinrichtung ist aus dem Stand der Technik, z.B. aus den oben erwähnten Veröffentlichungen DE 24 09 417 A und der DE 30 43 719 A1, bekannt und muss daher an dieser Stelle nicht näher erläutert werden.

Mit Hilfe der Phasenverstelleinrichtung ist es somit möglich, die Ausrichtung des resultierenden Kraftvektors zu verändern und zum Beispiel eine Richtungsumkehr (Reversierung) zu bewirken.

Die Unwuchtwellen können jeweils eine Unwuchtmasse oder mehrere axial zueinander beabstandete Unwuchtmassen tragen. Zum Beispiel können im letzteren Fall die axial zueinander beabstandeten Unwuchtmassen an den stirnseitigen Enden der sie tragenden Unwuchtwelle angeordnet sein.

An der Untermasse kann eine Rädereinrichtung vorgesehen sein, zum bedarfsweisen Transport der Bodenverdichtungsvorrichtung. Das Räderpaar kann auf diese Weise an der Untermasse, insbesondere an der Bodenkontaktplatte, angebracht sein. Die Räder können im Arbeitsbetrieb vom Boden gelöst sein und sozusagen oberhalb des Bodens schweben. Durch Kippen der Bodenverdichtungsvorrichtung können die Räder in Kontakt mit dem Boden gebracht werden, um die Bodenverdichtungsvorrichtung mit Hilfe der Rädereinrichtung zu verschieben.

Eine derartige Rädereinrichtung ist z.B. aus der DE 102 26 920 B4 bekannt.

An der Obermasse kann ein Energiespeicher vorgesehen sein, zum Versorgen des Elektromotors mit elektrischer Energie. Der Energiespeicher kann insbesondere ein elektrischer Akku sein. Der Akku kann entweder fest eingebaut oder wechselbar sein. Dementsprechend ist es möglich, den Akku entweder direkt im Gerät, zum Beispiel mit Hilfe eines entsprechenden Netzteils, zu laden, oder auch außerhalb in einer entsprechend dafür bereitzustellenden Ladestation oder ebenfalls über ein Netzteil.

Wenn der Akku wechselbar ist, ist es vorteilhaft, wenn der Akku leicht ausgewechselt werden kann, zum Beispiel mit Hilfe einer Steckverbindung.

An der Obermasse kann eine Umformereinrichtung vorgesehen sein, zum Umformen eines von dem Energiespeicher bereitgestellten elektrischen Stroms in einen für den Elektromotor geeigneten Strom. Zum Erreichen von für die Bodenverdichtung vorteilhaften Schwingungen und Schwingungsfrequenzen ist es erforderlich, dass der Elektromotor eine entsprechende Drehzahl erreicht. Zum Erreichen dieser Drehzahl ist es vorteilhaft, wenn der zum Beispiel als Asynchronmaschine ausgebildete Motor eine Stromversorgung mit einer entsprechenden Frequenz erhält, die aber von der Frequenz des öffentlichen Netzes (50 Hz) abweicht. Dementsprechend ist der Umformer vorgesehen, um einen Strom mit höherer Frequenz bereitzustellen. Zudem kann aber auch die Spannung auf ein für den Motor geeignetes Maß angepasst werden.

Die Umformereinrichtung kann ein Gehäuse aufweisen, an dem eine Steckverbindung zum Einstecken des Energiespeichers vorgesehen ist. Dementsprechend ist es einfach möglich, den Energiespeicher in die Steckverbindung einzustecken oder - nach Gebrauch - von der Steckverbindung abzuziehen. Dabei ist es auch möglich, dass an dem Gehäuse der Umformereinrichtung eine entsprechende Halterung bzw. Abstützung vorgesehen ist, damit der Energiespeicher zuverlässig am Gehäuse der Umformereinrichtung gelagert werden kann. Der erfindungsgemäße Aufbau ermöglicht aufgrund dem im Vergleich zum Stand der Technik deutlich kompakteren Aufbau des Unwuchterregers eine erhebliche Reduzierung der Geräuschentwicklung und des Gewichts bzw. der Baugröße. Zudem können höhere Wirkungsgrade erreicht werden.

Diese und weitere Vorteile und Merkmale der Erfindung werden nachfolgend anhand von Beispielen unter Zuhilfenahme der begleitenden Figuren näher erläutert. Es zeigen:
- **Fig. 1**: eine erfindungsgemäße Bodenverdichtungsvorrichtung in Seitenansicht;
- **Fig. 2**: eine Variante der Bodenverdichtungsvorrichtung mit im Erregergehäuse integrierter, jedoch separater Motorwelle;
- **Fig. 3**: eine Variante der Bodenverdichtungsvorrichtung mit Getriebe;
- **Fig. 4**: eine Variante der Bodenverdichtungsvorrichtung mit am Erregergehäuse befestigten Motorgehäuse;
- **Fig. 5**: eine Variante der Bodenverdichtungsvorrichtung mit Zugmitteltrieb;
- **Fig. 6**: eine Variante der Bodenverdichtungsvorrichtung mit Kardanwelle; und
- **Fig. 7**: eine Variante der Bodenverdichtungsvorrichtung mit freistehendem Motorgehäuse.

Fig. 1 zeigt ein Beispiel für eine als Bodenverdichtungsvorrichtung dienende Vibrationsplatte.

Die Vibrationsplatte weist eine Obermasse 1 und eine relativ zu der Obermasse 1 bewegliche Untermasse 2 auf. Die Untermasse 2 ist über als Schwingungsentkopplungsvorrichtung dienende Gummipuffer 3 mit der Obermasse 1 gekoppelt. Auf diese Weise werden die an der Untermasse 2 entstehenden, starken Schwingungen nur gedämpft auf die Obermasse 1 übertragen.

Die Obermasse 1 weist einen Tragrahmen 4 auf, auf dem ein als Energiespeicher dienender Akku 5 und ein Umformer 6 angebracht sind, die ebenfalls der Obermasse 1 zugerechnet werden. Der Akku 5 und der Umformer 6 sind von einem Schutzrahmen 7 umschlossen.

Der Akku 5 ist auswechselbar und kann im Bedarfsfall durch einen anderen, insbesondere frischen Akku ersetzt werden. Zu diesem Zweck ist an dem Umformer 6 bzw. an dem zu dem Umformer 6 gehörenden Umformergehäuse ein Steckverbinder vorgesehen, an dem der Akku 5 eingesteckt werden kann.

Die Untermasse 2 weist eine Bodenkontaktplatte 9 auf, mit deren Hilfe der darunter befindliche Boden verdichtet werden kann. Auf der Oberseite der Bodenkontaktplatte 9 ist ein ebenfalls zur Untermasse 2 gehörender Schwingungserreger bzw. Unwuchterreger 10 angeordnet.

Im Stand der Technik werden derartige Unwuchterreger meist von Motoren, insbesondere von Verbrennungsmotoren drehend angetrieben, die an der Obermasse angeordnet sind. Gemäß der Erfindung ist jedoch ein in Fig. 1 nicht dargestellter Elektromotor an der Untermasse 2 zusätzlich zu dem Unwuchterreger 10 vorgesehen, wie nachfolgend noch erläutert wird.

Zum Führen der Vibrationsplatte ist eine Führungsdeichsel 11 an der Obermasse 2 bzw. dem Tragrahmen 4 befestigt. An der Führungsdeichsel 11 kann ein nicht dargestellter Drehzahlhebel zum Beeinflussen der Motordrehzahl des als Antriebsmotor dienenden Elektromotors vorgesehen sein. Je nach Ausführungsform genügt aber auch ein Ein-/Aus-Schalter zum Einschalten des später noch erläuterten Elektromotors.

Zudem ist am oberen Ende der Führungsdeichsel 11 ein Führungsbügel bzw. Steuergriff 12 angeordnet, über den die relative Drehstellung der Unwuchtwellen im Unwuchterreger 10, insbesondere deren Phasenlage zueinander, verstellt werden kann, wie später noch erläutert wird. Auf diese Weise kann eine Vorwärts- und Rückwärtsfahrt der Vibrationsplatte in an sich bekannter Weise erreicht werden.

An der Untermasse 2 bzw. der Bodenkontaktplatte 9 ist eine Rädereinrichtung mit zwei axial zueinanderstehenden Rädern 13 vorgesehen. In dem in Fig. 1 gezeigten Normalzustand schweben die Räder 13 über dem Boden. Durch Kippen der Vibrationsplatte ist es jedoch möglich, die Räder 13 in Kontakt mit dem Boden zu bringen, so dass die Bodenkontaktplatte 9 vollständig vom Boden abhebt. In diesem Kipp- bzw. Transportzustand kann die Vibrationsplatte leicht mithilfe der Räder 13 verschoben und transportiert werden.

Fig. 2 zeigen eine als Bodenverdichtungsvorrichtung dienende Vibrationsplatte in schematischer Seitenansicht.

Der Unwuchterreger 10 weist ein Erregergehäuse 20 auf, das, wie auch Fig. 1 zeigt, direkt auf der Bodenkontaktplatte 9 aufgebracht ist, um die durch den Unwuchterreger 10 erzeugten Schwingungen optimal in die Bodenkontaktplatte 9 und damit in den zu verdichtenden Boden einleiten zu können.

Im Inneren des Erregergehäuses 20 sind zwei Unwuchtwellen drehbar gelagert, nämlich eine als erste Unwuchtwelle dienende Antriebs-Unwuchtwelle 21 und eine zweite Unwuchtwelle 22.

Die beiden Unwuchtwellen 21, 22 sind zueinander gegenläufig drehbar gekoppelt. Zu diesem Zweck ist ein Zahnradpaar vorgesehen, mit einem auf der Antriebs-Unwuchtwelle 21 gelagerten ersten Zahnrad 23 und einem auf der zweiten Unwuchtwelle 22 gelagerten zweiten Zahnrad 24. Die beiden Zahnräder 23, 24 kämmen miteinander, wie Fig. 2 zeigt. Auf diese Weise wird eine Drehung der Antriebs-Unwuchtwelle 21 direkt in eine gegenläufige Drehung der zweiten Unwuchtwelle 22 übertragen.

Die erste Unwuchtwelle bzw. Antriebs-Unwuchtwelle 21 trägt eine erste Unwuchtmasse 25, Die Unwuchtmasse 25 kann als Einzelelement oder auch in Form von mehreren, insbesondere von zwei Teilmassenelementen auf der Antriebs-Unwuchtwelle 21 vorgesehen sein. Die zwei Teilmassenelemente 25a, 25b können dann axial zueinander beabstandet und an den stirnseitigen Enden der Antriebs-Unwuchtwelle 21 angeordnet sein.

Die zweite Unwuchtwelle 22 trägt ihrerseits eine zweite Unwuchtmasse 26, die ebenfalls als ein einzelnes Massenelement etwa in der Mitte der zweiten Unwuchtwelle 22 angeordnet ist. Auch die zweite Unwuchtmasse 26 kann jedoch gegebenenfalls in mehrere Teilmassenelemente aufgeteilt werden, wenn dies aus Bauraumgründen sinnvoll ist.

Zusammen mit den Unwuchtwellen 21, 22 ist in dem Erregergehäuse 20 auch ein als Antriebsmotor dienender Elektromotor 27 vorgesehen. Der Elektromotor 27 weist eine eigene Antriebswelle 28 auf, die separat, also zusätzlich zu dem Unwuchtwellen 21, 22 vorgesehen ist. Sie ist aber über eine geeignete Drehmoment-Übertragungseinrichtung 29 mit der Antriebs-Unwuchtwelle 21 gekoppelt, um das Antriebsdrehmoment vom Elektromotor 27 auf die Unwuchtwellen 21, 22 zu übertragen.

Der Elektromotor 27 kann in einem eigenen, in Fig. 2 nicht dargestellten Motorgehäuse untergebracht sein, das in das Erregergehäuse 20 eingebaut ist.

Im in Fig. 2 gezeigten Beispiel kann die Drehmoment-Übertragungseinrichtung 29 z.B. ein Zahnrad aufweisen, mit dem das Drehmoment von der Antriebswelle 28 auf das erste Zahnrad 23 der Antriebs-Unwuchtwelle 21 überträgt.

Der Elektromotor 28 kann somit bei dieser Variante zwar in das Erregergehäuse 20 integriert sein, jedoch nicht in den eigentlichen Unwuchterreger 10 mit den beiden Antriebswellen 21, 22.

Bei einer nicht dargestellten Variante ist es möglich, die beiden Unwuchtwellen ohne gegenläufig-drehbare Kopplung vorzusehen. In diesem Fall kann jede der beiden Unwuchtwellen durch einen eigenen Antrieb, insbesondere durch einen eigenen Elektromotor angetrieben werden.

Fig. 3 zeigt eine Variante, bei der die Drehmoment-Übertragungseinrichtung 29 als Getriebe zwischen dem Motor 27 bzw. der Antriebswelle 28 angeordnet ist. Das Getriebe kann eine Übersetzung oder Untersetzung der Motordrehzahl bewirken. Selbstverständlich kann die Drehzahl auch unverändert auf die Antriebs-Unwuchtwelle 21 übertragen werden.

Der Elektromotor 27 ist bei dieser Variante ebenfalls im Erregergehäuse 20 angeordnet. Analog zu Fig. 2 kann der Elektromotor 27 in einem eigenen, in Fig. 3 nicht dargestellten Motorgehäuse untergebracht sein, das in das Erregergehäuse 20 eingebaut ist.

Fig. 4 zeigt eine Variante, bei der der Elektromotor 27 ein eigenes Motorgehäuse 30 aufweist. Das Motorgehäuse 30 ist außen an das Erregergehäuse 20 angesetzt.

Fig. 5 zeigt eine Variante, bei der der Motor 27 mit seinem Motorgehäuse 30 direkt auf der Bodenkontaktplatte 9 befestigt ist. Die Drehmoment-Übertragungseinrichtung 29 ist in diesem Fall als Riementrieb ausgebildet, z.B. mit einer Kette oder einem umlaufenden Riemen.

Bei der Variante von Fig. 6 ist das Motorgehäuse 30 ebenfalls eigenständig auf der Bodenkontaktplatte 9 befestigt. Die Drehmoment-Übertragungseinrichtung 29 ist als Kardanwelle ausgebildet.

Fig. 7 zeigt eine Variante, bei der der Elektromotor 27 mit seinem Motorgehäuse 30 separat auf der Bodenkontaktplatte 9 befestigt ist. Zwischen dem Motor 27 und dem Unwuchterreger 10 ist die Drehmoment-Übertragungseinrichtung 29 als Getriebe ausgebildet.

## Patentansprüche

1. Bodenverdichtungsvorrichtung, mit
- einer Obermasse (1);
- einer relativ zu der Obermasse (1) bewegbaren Untermasse (2), mit einer Bodenkontaktplatte (9) zur Bodenverdichtung;
- einer zwischen der Obermasse (1) und der Untermasse (2) wirkenden Schwingungsentkopplungsvorrichtung (3);
- wenigstens einem zu der Untermasse (2) gehörenden Unwuchterreger (10) zum Beaufschlagen der Bodenkontaktplatte (9) mit einer Unwuchtkraft; und mit
- einem an der Untermasse (2) vorgesehenen Elektromotor (27) zum Antreiben des Unwuchterregers (10); wobei
- der Unwuchterreger (10) wenigstens zwei parallel zueinander angeordnete Unwuchtwellen (21, 22) aufweist, die jeweils eine Unwuchtmasse (25, 26) tragen; und wobei
- der Elektromotor (27) eine Antriebswelle (28) aufweist, die baulich getrennt zu den beiden Unwuchtwellen (21, 22) vorgesehen ist.

2. Bodenverdichtungsvorrichtung nach Anspruch 1, wobei der Elektromotor (27) ein Motorgehäuse (30) aufweist, das befestigt ist
- auf der Bodenkontaktplatte (9); oder
- an einem Erregergehäuse (20) des Unwuchterregers (10); oder
- integriert in dem Erregergehäuse (20).

3. Bodenverdichtungsvorrichtung nach einem der vorstehenden Ansprüche, wobei das Motorgehäuse (30) einen Stator und einen Rotor des Elektromotors (27) wenigstens teilweise umschließt.

4. Bodenverdichtungsvorrichtung nach einem der vorstehenden Ansprüche, wobei eine der Unwuchtwellen eine Antriebs-Unwuchtwelle (21) ist, über die der Unwuchterreger (10) antreibbar ist.

5. Bodenverdichtungsvorrichtung nach einem der vorstehenden Ansprüche, wobei eine Drehmoment-Übertragungseinrichtung (29) vorgesehen ist, zum Übertragen eines Antriebsdrehmoments von dem Elektromotor (27) zu der Antriebs-Unwuchtwelle (21) des Unwuchterregers (10).

6. Bodenverdichtungsvorrichtung nach einem der vorstehenden Ansprüche, wobei die Drehmoment-Übertragungseinrichtung (29) zwischen der Antriebswelle (28) des Elektromotors (27) und der Antriebs-Unwuchtwelle (21) vorgesehen ist.

7. Bodenverdichtungsvorrichtung nach einem der vorstehenden Ansprüche, wobei die Drehmoment-Übertragungseinrichtung (29) ausgewählt ist aus der Gruppe:
- Zugmitteltrieb
- Riemenantrieb
- Kettenantrieb
- Zahnradgetriebe
- Stirnradgetriebe
- Winkelgetriebe
- Kardanwelle.

8. Bodenverdichtungsvorrichtung nach einem der vorstehenden Ansprüche, wobei durch die Drehmoment-Übertragungseinrichtung (29) eine Drehzahländerung zwischen der Antriebswelle (28) und der Antriebs-Unwuchtwelle (21) bewirkt wird.

9. Bodenverdichtungsvorrichtung nach einem der vorstehenden Ansprüche, wobei mehr als ein Elektromotor (27) zum Antreiben des Unwuchterregers (10) vorgesehen ist.

10. Bodenverdichtungsvorrichtung nach einem der vorstehenden Ansprüche, wobei wirkungsmäßig zwischen den beiden Unwuchtwellen (21, 22) eine Phasenverstelleinrichtung vorgesehen ist, zum Verstellen der Phasenlage der beiden Unwuchtwellen (21, 22) zueinander.

11. Bodenverdichtungsvorrichtung nach einem der vorstehenden Ansprüche, wobei die Unwuchtwellen (21, 22) jeweils eine Unwuchtmasse (25, 26) oder mehrere axial zueinander beabstandete Unwuchtmassen tragen.

12. Bodenverdichtungsvorrichtung nach einem der vorstehenden Ansprüche, wobei an der Obermasse (1) ein Energiespeicher (5) vorgesehen ist, zum Versorgen des Elektromotors (27) mit elektrischer Energie.
